# DEMANDE DE BREVET EUROPEEN

(11) **EP 0 627 532 A1**
(43) Date de publication de la demande: **07.12.1994**
(21) Numéro de dépôt: 93440044.1
(22) Date de dépôt: 28.05.1993
(51) Int. Cl.: E04B 9/02, E04B 9/00, E04B 9/12

(54) **Nouveau système de plafond suspensu pour salle blanche**

(71) Demandeur: CLESTRA CLEANROOM, Société Anonyme, F-67200 Strasbourg (FR)
(72) Inventeur: Helmus, Martin, Craig, Grandville, Michigan 49418 (US); Le Francois des Courtis, Jean, 67000 Strasbourg (FR)
(74) Mandataire: Bossard, Jacques-René

(57) **Abrégé**

Structure de plafond suspendu destiné à une salle blanche, comportant un plénum pressurisé délimité sur sa face inférieure par des plaques filtrantes (24) supportées par une structure métallique en forme de quadrillage horizontal (5, 6, 7, 8),
caractérisé en ce que ladite structure se compose de deux réseaux solidaires de profilés superposés deux par deux respectivement, les profilés inférieurs (5, 6) étant continus dans une première direction et sectionnés dans une seconde direction perpendiculaire à la première et les profilés supérieurs (7, 8) étant continus dans ladite seconde direction et sectionnée dans ladite première direction, les profilés inférieurs étant ouverts vers le bas et équipés de moyens pour recevoir au moins l'un d'une variété d'accessoires, et les profilés supérieurs étant ouverts vers le haut et équipés de moyens de liaison étanche avec lesdites plaques filtrantes et de moyens pour la fixation desdits réseaux à au moins l'une des parois dudit plénum et/ou de ladite salle blanche.

## Description

La présente invention concerne des perfectionnements aux plafonds suspendus dont sont généralement équipés les locaux connus sous le nom de "salles blanches" dans le but d'assurer l'aération de ces locaux au moyen d'air parfaitement stérile. De telles salles blanches sont de plus en plus couramment utilisées dans les installations industrielles les plus variées, telles que les entreprises de fabrication de produits pharmaceutiques ou biologiques, de matériel mécanique ou électronique de haute précision ou pour abriter des services informatiques élaborés.

De tels plafonds suspendus sont généralement constitués par un volume fermé, désigné souvent par le terme "plénum", dans lequel est introduit l'air qui y est maintenu sous pression et dont la face inférieure est formée de plaques en matériau filtrant à haute efficacité, elles-mêmes montées dans une structure généralement métallique réunie aux parois de la salle pour assurer la fixation dudit plénum.

Il est par ailleurs connu d'utiliser des quadrillages de poutrelles métalliques pour constituer un plafond ordinaire et d'aménager certaines de ces poutrelles pour y loger des tubes d'éclairage comme il est décrit par exemple dans le brevet US 4 407 011.

Toutefois, de tels quadrillages n'ont jamais été associés à des plénums de salles blanches tels que décrits ci-dessus.

Une raison en est que la construction d'un tel quadrillage de poutrelles métalliques discontinues pour supporter des plaques relativement lourdes créerait, aux points de jonction entre ces poutrelles, des zones de faiblesse structurale dans la face inférieure du plénum.

Au surplus, les poutrelles des quadrillages connus étant nécessairement ouvertes vers le bas pour recevoir les tubes d'éclairage, elles ne pouvaient recevoir des moyens d'adaptation étanches du plénum avec les plaques filtrantes ou de montage du plénum sur les parois internes de la salle blanche.

L'invention vise une nouvelle structure de plafond suspendu pour salle blanche présentant une résistance accrue, même aux points de jonction entre les poutrelles qui la constituent, et dont les éléments constitutifs permettent à la fois d'adapter des plaques filtrantes de manière étanche, de recevoir non seulement des tubes d'éclairage mais encore de nombreux autres accessoires, et de comporter des moyens de fixation à l'une quelconque des parois internes de la salle blanche.

A cet effet, l'invention vise une structure de plafond suspendu destiné à une salle blanche telle que définie ci-dessus, et comportant un plénum pressurisé délimité sur sa face inférieure par des plaques filtrantes supportées par une structure métallique en forme de quadrillage horizontal, cette structure présentant la particularité de se composer de deux réseaux solidaires de profilés superposés deux par deux respectivement, les profilés inférieurs étant continus dans une première direction et sectionnés dans une seconde direction perpendiculaire à la première et les profilés supérieurs étant continus dans ladite seconde direction et sectionnés dans ladite première direction, les profilés inférieurs étant ouverts vers le bas et équipés de moyens pour recevoir au moins l'un d'une variété d'accessoires, et les profilés supérieurs étant ouverts vers le haut et équipés de moyens de liaison étanche avec lesdites plaques filtrantes et de moyens pour la fixation desdits réseaux à au moins l'une des parois dudit plénum et/ou de la salle blanche elle-même.

Plus précisément, du fait de cette structure en deux réseaux tels que définis ci-dessus, à chaque intersection se croisent deux profilés continus, les profilés discontinus étant connectés avec lesdits profilés continus, respectivement de chaque côté et au-delà de ladite intersection.

Une telle structure faisant donc intervenir à chaque intersection, une connexion entre deux profilés continus, cela élimine donc les zones de faiblesse des quadrillages classiques ne comportant qu'un seul réseau de profilés, interrompu chacun à chaque point d'intersection.

De préférence, les premiers et les seconds profilés superposés sont réunis ensemble de façon simple, au moyen de couples boulons/écrous à chaque point d'intersection.

Plus précisément, un premier couple boulon/écrou réunit chaque couple de profilés continus superposés à l'intersection de leurs axes longitudinaux, tandis que les profilés discontinus sont réunis aux profilés continus auxquels ils sont superposés par d'autres couples boulon/écrou le long desdits axes longitudinaux, dans les quatre directions au-delà de l'intersection.

Par ailleurs, les profilés inférieurs et supérieurs remplissent chacun des rôles différents, liés respectivement aux fonctions du plénum et de sa structure dans la salle blanche :
- Les profilés inférieurs s'ouvrant vers le bas, ils peuvent servir de logements à des tubes d'éclairage, ainsi qu'à tous autres accessoires tels que sprinklers, systèmes de suspension de parois de cloisonnement secondaire de la salle ou analogues. A cet égard, selon une caractéristique de l'invention, des moyens sont prévus notamment sur les faces verticales intérieures des profilés inférieurs pour permettre le réglage en hauteur de la position des armatures des tubes lumineux. Ainsi, chaque tube pourra être logé complètement à l'intérieur du profilé, une plaque transparente horizontale obturant ce logement à niveau avec la plaque de protection du filtre proprement dit ; à l'inverse, pour assurer un éclairage local plus intense de la salle, l'armature du tube pourra être adaptée à un niveau tel que le tube soit situé au-dessous dudit niveau, éventuellement avec un diffuseur constitué par une lentille cylindrique en résine acrylique.
- Indépendamment, les profilés supérieurs étant ouverts vers le haut, ils peuvent former des canaux recevant un matériau du genre gel de silicone ou de polyuréthane, dans lequel vient plonger une cloison mince solidaire de l'armature portant le filtre, de manière à assurer la continuité de l'étanchéité du plafond entre un filtre et le suivant.

De même, des moyens de suspension du plénum au plafond de la salle peuvent être aménagés sur la face horizontale des profilés supérieurs.

Ces moyens sont, selon l'invention, constitués par une pièce en forme de croix dont chacune des quatre branches a une section transversale en forme de U renversé venant coiffer une portion des profilés supérieurs, en jouant en même temps le rôle de pièce de renforcement de l'assemblage. Cette pièce en forme de croix est fixée aux profilés supérieurs par des boulons venant se visser dans des zones filetées des profilés supérieurs comme il sera décrit plus en détail ci-après.

La section d'ensemble de la superposition des deux réseaux de profilés constituant le quadrillage selon l'invention permet de concevoir des variantes adaptées à toutes les mises en oeuvre de ces plafonds suspendus, tels que par exemple :
- Le montage de deux plénums côte à côte avec juxtaposition de deux couples de deux demi-profilés ;
- L'adaptation d'un plénum au périmètre vertical de la salle, au moyen d'un couple de demi-profilés ;
- La suspension du quadrillage, selon l'invention, au plafond de la salle au moyen d'une tige de connexion à longueur réglable vissée dans un bossage de la pièce en croix précédente.

D'autres détails, caractéristiques et avantages de l'invention apparaîtront au cours de la description suivante, correspondant au dessin annexé sur lequel :
- La figure 1 est une vue par dessous d'un plafond traditionnel de salle blanche.
- La figure 2 illustre schématiquement la structure de quadrillage selon l'invention.
- La figure 3 est une coupe verticale suivant III-III de la figure 2, le profilé inférieur étant équipé d'un tube lumineux, cette figure faisant apparaître au surplus la pièce en forme de croix montée sur les profilés supérieurs.
- La figure 4 est une coupe verticale partielle d'un plafond suspendu selon l'invention, montrant l'agencement relatif du quadrillage et du filtre.
- La figure 5 est une coupe verticale suivant V-V de la figure 3, montrant l'agencement du ballast du tube lumineux.
- La figure 6 est une coupe verticale semblable à la figure 3, dans le cas où le tube lumineux est monté au-dessous du niveau du filtre.
- La figure 7 est une coupe verticale montrant le mode de juxtaposition de deux plénums côte à côte.
- La figure 8 est une coupe verticale montrant la fixation d'un plénum à une paroi verticale de la salle.
- La figure 9 est une coupe verticale montrant l'agencement du périmètre inférieur du plénum.
- La figure 10 est une coupe verticale semblable à la figure 3, mais le tube lumineux étant remplacé par un sprinkler.
- Les figures 11, 12 et 13 sont des coupes verticales montrant trois variantes d'adaptation de parois verticales de cloisonnement secondaire.
- La figure 14 est une coupe verticale montrant l'adaptation d'une tige de suspension d'accessoires.
- La figure 15 est une coupe verticale montrant la suspension du quadrillage au plafond de la salle et,
- La figure 16 montre en perspective la pièce en forme de croix en place sur les profilés supérieurs au point d'intersection des deux réseaux formant le quadrillage selon l'invention.

Comme le montre la figure 1, un plafond traditionnel de salle blanche se compose de plaques filtrantes horizontales 1 montées dans un réseau de poutrelles 2 et 3. Les poutrelles longitudinales 2 sont continues, tandis que les poutrelles transversales 3 sont interrompues a chaque point d'intersection 4. Il en résulte que chacun de ces points d'intersection 4 constitue une zone de faiblesse dans la structure. Cela limite les dimensions admissibles pour ces plafonds, et la possibilité d'y adapter des accessoires tels que des tubes lumineux.

La figure 2 illustre schématiquement la nouvelle structure de quadrillage qui, selon l'invention, élimine ces inconvénients.

Cette structure se compose de deux réseaux de profilés réalisés de préférence en aluminium extrudé, à savoir un réseau de profilés inférieurs 5-6 et un réseau de profilés supérieurs 7-8.

Les profilés 5 et 8 sont superposés et les profilés 6 et 7 sont superposés respectivement. Comme le montre la figure 3, les couples de profilés sont assemblés à leurs points d'intersection P par un système à boulon/écrou 9/10, comme il sera décrit plus en détail ci-après.

Selon l'invention, dans le réseau inférieur, les profilés longitudinaux 5 sont continus tandis que les profilés transversaux 6 sont interrompus à chaque intersection P ; à l'inverse, dans le réseau supérieur les profilés transversaux 7 sont continus tandis que les profilés longitudinaux 8 sont interrompus à chaque intersection.

A chaque intersection P, le quadrillage selon l'invention fait donc intervenir deux profilés continus superposés en croix 5-7, de sorte que la structure d'ensemble ne présente aucune zone de faiblesse dans la région des intersections.

La source principale d'inconvénients et de imitations d'emplois et d'applications des quadrillages se trouve donc éliminée par cette nouvelle structure.

L'application essentielle de l'invention est donc la construction de plénums pour salles blanches et plus spécialement de tels plénums équipés d'accessoires, comme il sera illustré plus loin par plusieurs exemples.

On va d'abord décrire plus en détail le mode de connexion entre les profilés inférieurs et supérieurs et avec les plaques de matériau filtrant :

Comme on le voit sur toutes les figures 3, 4, 6, 7 et 11-15, la liaison entre les profilés superposés est obtenue par des couples boulon/écrou 9/10 présentant la configuration suivante : la surface tournée vers le haut 13 du fond horizontal d'un profilé supérieur 7, 8 est ouverte le long de son axe et repliée vers le haut en formant un couple de rebords longitudinaux 11. Par ailleurs, un écrou 10 présente un couple de rainures correspondantes 12, et est repoussé vers le bas par un ressort de compression 300 prenant appui sur la surface tournée vers le bas de la face supérieure 301 du profilé supérieur 7, 8. L'écrou est donc maintenu immobile en rotation au-dessus de la zone longitudinale ouverte du fond du profilé supérieur 7, 8.

Il suffit donc d'insérer par la face ouverte vers le bas d'un profilé inférieur 5, 6, un boulon 9 et de le visser dans l'écrou 10 ainsi immobilisé, pour connecter et serrer l'un contre l'autre les deux profilés, respectivement inférieur et supérieur, superposés.

A l'intersection P de deux profilés continus 5, 7, un couple boulon/écrou 9/10 suffit, au point d'intersection de leurs axes longitudinaux. De même, chaque profilé discontinu devra être connecté au profilé continu sur lequel il est superposé au moyen d'un couple boulon/écrou 9/10, de sorte qu'à chaque zone P, l'ensemble des six profilés concernés (deux continus et quatre discontinus) est connecté au total par cinq couples boulon/écrou 9/10. La solidité et la rigidité de chaque zone P sont ainsi totalement assurées par des moyens simples.

Par ailleurs, un profilé supérieur 7, 8 est fermé par une paroi horizontale supérieure 14 délimitée par deux cloisons longitudinales 15-15', et le long de l'axe longitudinal de laquelle s'étend une aile 16 dont la structure et l'utilité seront décrites plus loin. Dans l'espace créé entre les cloisons 15-15' et l'aile 16 est coulé un matériau gélifié formant joint 17-17', par exemple du gel de silicone ou de polyuréthane. Dans toute cette description, il est bien entendu que la référence 17, 17' désigne à la fois l'espace ou canal précité dans lequel est coulé le joint gélifié et ce joint lui-même.

Pour assurer la continuité de l'espace recevant le matériau gélifié, les faces latérales des profilés supérieurs continus 7 sont échancrées à chaque point d'intersection P, comme il apparaît en 302 sur la figure 2 et sur la figure 16, c est à dire face à l'extrémité ouverte du canal 17, 17' de chaque profilé supérieur discontinu 8.

De son côté, le profilé inférieur 5, 6 en forme générale de U renversé, comporte une paroi supérieure 18 et deux parois verticales 19-19', se terminant par des rebords d'accrochage 20-20', et dont les faces internes présentent des encoches horizontales 21-21'.

La paroi horizontale supérieure 18 sert à la réunion avec le profilé supérieur 8 au moyen du couple boulon/écrou 9/10, comme exposé en détail ci-dessus. Un avantage important de l'invention est la possibilité, grâce à ce système, d'extraire un profilé inférieur pour l'échanger sans toucher aux autres, et sans affecter la solidité de la structure. Le prolongement horizontal vers l'extérieur 22-22' des rebords 20-20' sert d'appui à une armature 23 (figure 4) sur laquelle est collée ou fixée par tout autre moyen une plaque de matériau filtrant à efficacité élevée 24 pouvant avoir 5 à 10cm d'épaisseur. A sa partie inférieure, l'armature 23 est en forme de pince 25 servant au maintien d'une grille perforée 26 avec interposition d'un joint 27. A sa partie supérieure, l'armature 23 présente un rebord 28 qui vient pénétrer dans le matériau gélifié 17-17', pour assurer une étanchéité complète du système entre deux plaques filtrantes 24 consécutives, grâce à la continuité du canal contenant le matériau gélifié, comme indiqué ci-dessus.

On va maintenant décrire l'adaptation de divers accessoires à la structure selon l'invention telle qu'elle vient d'être décrite :

En premier lieu, comme représenté aux figures 3 à 5, le profilé inférieur 5, 6 étant ouvert vers le bas, peut servir de logement à un tube lumineux 29 porté par un boîtier 30.

Selon une caractéristique de l'invention, une particularité de ce boîtier est de comporter des ailettes longitudinales horizontales 31-31' qui viennent coopérer avec les encoches 21-21' précitées de telle manière que, par la sélection du couple approprié d'encoches 21-21, on peut choisir à volonté le niveau en hauteur du tube 29.

Ainsi, sur les figures 3 et 4, le tube 29 est entièrement logé à l'intérieur du profilé 5, ce qui permet de l'enfermer grâce à une plaque transparente ou un diffuseur 32, s'accrochant aux rebords 20-20', et venant pratiquement au niveau de la grille de protection 26, de sorte que la face inférieure du plénum est complètement continue.

A l'inverse, il est possible de descendre un ou plusieurs tubes 29, de manière à mieux éclairer des zones particulières de la salle. Ainsi, la figure 6 illustre une variante où le tube 29, compte tenu du niveau des encoches 21a-21a' avec lesquelles coopèrent les ailettes 31-31', est situé en 29a, sensiblement plus bas que les rebords 22-22' du profilé 5.

Dans ce cas, le tube 29a est protégé par un tube 33 en résine acrylique, jouant en même temps le rôle de lentille, et venant s'accrocher par des rebords 34-34' aux rebords 20-20' des parois 19-19' du profilé 5.

Cette variante, qui rentre dans le cadre de l'invention, permet d'illuminer d'une lumière plus intense certaines zones de la salle, par exemple pour y accomplir des opérations délicates.

Par ailleurs, comme l'illustrent les figures 3 et 5, un profilé transversal 6 contigu au profilé longitudinal 5 sert au logement d'un ballast électronique 35 servant à l'alimentation du tube 29. Dans ce cas, le ballast électronique est porté par une équerre 36 fixée à la paroi supérieure 37 du profilé 6 au moyen de vis 38. La base du profilé 6 est alors obturée par un chapeau 39 en aluminium extrudé, s'accrochant aux rebords 20-20' comme le diffuseur 32 ou la lentille 33.

Les figures 7, 8 et 9 illustrent diverses variantes de construction de l'invention, applicables selon les différentes conditions rencontrées.

Ainsi, la figure 7 illustre la juxtaposition latérale de deux plénums le long de deux demi-profilés supérieurs symétriques juxtaposés latéralement et juxtaposés à un profilé inférieur, jouant le rôle d'un couple ordinaire unique commun aux deux plénums, et équipés d'un tube lumineux unique également commun.

Sur cette figure 7, où les mêmes références numériques désignent les mêmes éléments (ou leurs symétriques, par exemple l'armature 23), les éléments représentés en trait plein se réfèrent au plénum de droite et ceux représentés en trait interrompu se réfèrent au plénum de gauche.

Chaque plénum, entre sa face inférieure, conforme aux figures 3 à 5 ci-dessus, comporte une paroi latérale 40 dont le rebord inférieur 41 est réuni par boulon/écrou 42/43 au rebord supérieur 44 du profilé périmétrique inférieur 45, qui est inséré dans l'aile 16 du profilé supérieur 8.

A leur tour, les parois latérales 40 sont associées de manière connue au plafond 46 du plénum.

La figure 8 illustre le montage de la structure le long d'un mur 50. Dans ce cas, on retrouve la plaque filtrante 24 et son armature 23, ainsi que la grille de protection 26 et le rebord 28, pénétrant dans le joint gélifié 17.

Par contre, les profilés 5 et 8 sont aménagés de manière à remplir des fonctions simplifiées :
Le profilé inférieur 51, fixé au mur 50 par une vis 52, comporte bien encore un rebord 22 recevant le joint 27 sur lequel reposent l'armature 23 et la grille 26 ; par contre, il est fermé par une cloison inférieure horizontale 53, ne comporte pas de cloison verticale à encoches, et bute simplement en 54 sur la cloison inférieure 13 du profilé supérieur 55.

Le profilé supérieur 55 représente pratiquement la moitié droite d'un profilé supérieur 8, comportant alors un canal supérieur unique pour recevoir le joint gélifié 17 entre les deux cloisons verticales 15 et 16. Ce profilé supérieur est fixé par une vis 56 au mur 50.

Enfin, la figure 9 illustre le périmètre inférieur du plénum, comportant des éléments semblables à ceux des figure 7 et/ou 8 et désignés par les mêmes références numériques, mais non fixés ensemble ou à un mur.

Si l'on se réfère maintenant aux figures 10 à 13, on y a représenté l'adaptation à la structure selon l'invention, d'accessoires autres que des tubes lumineux.

Ainsi la figure 10 représente le montage, dans un couple de profilés superposés 5, 8 en tous points semblables à ceux illustrés aux figures 3 à 6, d'un dispositif de pulvérisation d'eau intervenant en cas d'incendie, connu couramment sous le nom de "sprinkler".

Dans cette réalisation, la tête de sprinkler 60, montée sur un dispositif classique d'intervention en cas d'incendie, alimenté lui-même en eau par une tubulure 61, et fixé sur le couple de profilés 5, 8 par un écrou de blocage 62, jouant le même rôle que l'écrou 10 ci-dessus, dépasse au-dessous de la base du profilé 5. Un tel montage est rendu possible par la structure à deux réseaux de profilés selon l'invention, comme l'illustre clairement le dessin : la tubulure d'alimentation 61 est réunie à un accouplement 62', lui-même connecté à la tête de pulvérisation d'eau 63 grâce à l'écrou de blocage 62, qui positionne l'ensemble dans la superposition des profilés 5-8, comportant des lumières de passage appropriées (non représentées).

Les figures 11 à 13 illustrent de leur côté divers moyens pour adapter à la structure selon l'invention des parois utilisables pour le cloisonnement partiel de la salle :
Dans la réalisation de la figure 11, le système a un double but : permettre le remplacement du tube lumineux 29 et suspendre une cloison 70. A cet effet, aux rebords 20-20', viennent s'accrocher des rebords 71-71' d'un profilé extérieur 72 transparent ou translucide dont la face horizontale extérieure 73 est prévue pour la pose de manière connue d'un panneau 70, transparent ou non.

La pièce 72 sert donc à la fois à fermer le logement du tube 29, quel que soit le niveau de montage de ce dernier, en en permettant donc l'échange, et à suspendre la cloison 70.

Dans le cas de la figure 12, le panneau 80, par exemple en plexiglas, est pincé dans une aile 81 d'un couvercle 82, fermant le profilé 5 de la même manière que le couvercle 32.

Enfin, dans le cas de la figure 13, le panneau 90, lui aussi en plexiglas, est pincé dans une pièce 91, s'accrochant sur l'un quelconque des rebords 20 ou 20', c'est à dire laissant ouverte la zone inférieure du profilé 5, en permettant le réglage en hauteur du niveau du tube lumineux 29.

Le profilé inférieur 5 peut remplir encore d'autres fonctions, comme l'illustre la figure 14. Dans ce dernier cas, aux rebords 20, 20', viennent s'accrocher les rebords 101,101' d'une plaque 100, maintenant en place un plateau 102, grâce à une tige filetée 103, venant bloquer l'ensemble par un écrou 104.

A cette tige 103 peuvent être adaptés tous autres accessoires destinés à équiper la salle, quel que soient leur poids et leur encombrement. Cette possibilité résulte de la solidité structurale du quadrillage, comme exposé ci-dessus.

Il est clair que, sur les rebords 20-20' peuvent venir s'adapter tous les accessoires situés au-dessous du plan de la grille 26, tandis que, dans l'intérieur du profilé 5 peuvent venir s'accrocher à tous les niveaux d'autres accessoires dépassant ou non ce plan.

Enfin, les figures 15 et 16 illustrent la suspension à niveau réglable de la structure selon l'invention au plafond du plénum. A cet effet, dans un bossage fileté 306 pratiqué dans une pièce de raccordement recouvrant les ailes 16 des profilés supérieurs, peut venir s'adapter un couple de tiges filetées 200-200' réunies par un tendeur 201, la tige supérieure 200' étant connectée au plafond. Il suffit de tourner le tendeur 201 dans un sens ou dans l'autre pour allonger ou raccourcir la longueur axiale des tiges 200-200' et régler ainsi la hauteur de suspension du quadrillage de profilés 5, 6, 7, 8. L'ensemble du quadrillage est bloqué au moyen d'une pièce de raccordement 202 en forme de croix comme il est décrit plus en détail ci-après avec référence à la figure 16, qui illustre l'intersection P de deux profilés continus superposés 5, 7 auxquels sont associés quatre profilés discontinus, à savoir d'une part 6, 6', superposés au profilé 7, et d'autre part 8, 8', associés au profilé 5, la jonction entre eux de ces six profilés étant assurée au moyen de cinq couples boulon/écrou 9/10, comme exposé ci-dessus.

On rappellera à ce sujet que, dans chacun de ces couples, l'écrou 10 peut être mis en place en n'importe quel point longitudinal le long des rebords 11, ce qui permet d'assurer un parfait ajustement longitudinal des profilés les uns par rapport aux autres.

De même, la pièce en forme de croix 202 est fixée aux ailes 16 des profilés supérieurs par des moyens simples et sûrs, et autorisant également un parfait ajustement complémentaire des profilés entre eux.

A cet effet, et comme il apparaît aussi bien en coupe sur les figures 3-6 et 10-15, et encore mieux en perspective sur la figure 16, chaque aile 16 est formée de deux plaques planes parallèles dont les faces en regard 303-303' comportent des stries horizontales 304-304', comparables aux stries 21-21' des faces 19-19' des profilés inférieurs 5-6-6', mais plus fines, correspondant sensiblement au pas des filets de boulons 305, traversant des lumières pratiquées dans les faces supérieures horizontales des quatre branches de la croix 202.

Ces boulons 305 peuvent donc venir se "visser" dans les stries 304-304' qui jouent ainsi le rôle de filetage longitudinal permettant un tel vissage en n'importe quel point de la longueur de chacune des branches de la croix 202.

Il en résulte que l'on peut ajuster à volonté, grâce à cette pièce 202, la position relative des trois profilés supérieurs, ce qui complète la faculté semblable rappelée ci-dessus pour les trois profilés inférieurs connectés par les couples de boulons 9/10 réglables sur les rebords 11.

Au centre de la pièce en croix 202 est prévu le bossage fileté 306 destiné à recevoir la tige filetée 200, comme indiqué plus haut, cette tige étant immobilisée par un écrou de blocage 307.

Il ressort donc clairement de la description qui précède que l'invention vise un quadrillage de profilés superposés deux par deux sur deux niveaux, dans lequel les profilés d'un niveau, dit inférieur, sont respectivement continus dans un première direction et sectionnés dans une seconde direction, tandis que les profilés de l'autre niveau, dit supérieur, sont à l'inverse respectivement continus dans ladite seconde direction et sectionnés dans ladite première direction, de manière telle que, à chaque intersection des profilés superposés, les deux profilés soient toujours deux profilés continus, avec pour conséquence l'élimination de toute zone à faible résistance dans la structure d'ensemble, et par suite, la possibilité de construire de telles structures de grandes dimensions, supportant des charges importantes telles que des dalles de matériau filtrant dans les plénums de salles blanches, et tous les accessoires contribuant à l'exploitation de ces salles blanches, chacun de ces accessoires pouvant être remplacé par simple extraction et échange du profilé correspondant sans porter atteinte à la solidité de la structure.

## Revendications

1. Structure de plafond suspendu destiné à une salle blanche, comportant un plénum pressurisé délimité sur sa face inférieure par des plaques filtrantes (24) supportées par une structure métallique en forme de quadrillage horizontal (5, 6, 7, 8),
caractérisé en ce que ladite structure se compose de deux réseaux solidaires de profilés superposés deux par deux respectivement, les profilés inférieurs (5, 6) étant continus dans une première direction et sectionnés dans une seconde direction perpendiculaire à la première et les profilés supérieurs (7, 8) étant continus dans ladite seconde direction et sectionnée dans ladite première direction, les profilés inférieurs étant ouverts vers le bas et équipés de moyens pour recevoir au moins l'un d'une variété d'accessoires, et les profilés supérieurs étant ouverts vers le haut et équipés de moyens de liaison étanche avec lesdites plaques filtrantes et de moyens pour la fixation desdits réseaux à au moins l'une des parois dudit plénum et/ou de ladite salle blanche.

2. Plafond suspendu selon la revendication 1, caractérisé en ce que les premiers et les seconds profilés superposés sont réunis ensemble au moyen de boulons (9) et écrous (10) à chacun de leurs points d'intersection (P).

3. Plafond suspendu selon les revendications 1 et 2, caractérisé en ce que chaque écrou (10) comporte un couple de rainures parallèles (12) dans lesquelles s'encastrent deux rebords parallèles (11) pratiqués de part et d'autre d'une lumière longitudinale du fond d'un profilé supérieur (7, 8), et contre lesquels ledit écrou est plaqué par un ressort de compression (300) prenant appui sur la paroi supérieure (301) dudit profilé supérieur, de manière à être maintenu immobile en rotation en tout point longitudinal dudit profilé supérieur pour recevoir le boulon (9) correspondant traversant une lumière du profilé inférieur (5, 6) devant être connecté audit profilé supérieur (7, 8).

4. Plafond suspendu selon les revendications 1 à 3, caractérisé en ce que chacune desdites plaques filtrantes (24) est montée dans une armature (23) accrochée auxdits profilés inférieurs (5, 6), et lesdits moyens de liaison étanche consistent en un rebord solidaire (28) de ladite armature et pénétrant dans un matériau d'étanchéisation (17) coulé dans un canal pratiqué sur la face supérieure du profilé supérieur correspondant (7, 8).

5. Plafond suspendu selon la revendication 4, caractérisé en ce que, en vue d'assurer la continuité dudit canal (17), les faces verticales de chaque profilé supérieur continu (7) sont échancrées (302) en regard de chaque surface correspondant à la section desdits canaux des profilés supérieurs discontinus à chaque intersection (P).

6. Plafond suspendu selon l'une quelconque des revendications 1 à 5, caractérisé en ce que les moyens pour fixer les premiers (7) et seconds (8) profilés au plénum consistent en des moyens de suspension des seconds profilés (8) au plafond du plénum et/ou de la salle blanche.

7. Plafond suspendu selon la revendication 6, caractérisé en ce que lesdits moyens de suspension consistent en une tige filetée (200, 200') vissée dans un bossage (306) d'une pièce de liaison (202) montée sur l'intersection des profilés supérieurs.

8. Plafond suspendu selon la revendication 7, caractérisé en ce que ladite pièce de liaison (202) a la forme d'une croix à section en U renversé dont chaque branche est connectée à une aile verticale (16) située dans l'axe longitudinal de chaque profilé supérieur (7, 8).

9. Plafond suspendu selon la revendication 8, caractérisé en ce que ladite aile verticale (16) se compose de deux plaques parallèles dans les faces intérieures (303, 303') en regard desquelles sont pratiquées des stries horizontales (304, 304') dans lesquelles viennent se visser des boulons (305) traversant les faces horizontales de ladite croix, de manière à permettre la connexion et l'ajustement de ladite croix en tout point longitudinal desdits profilés supérieurs.

10. Plafond suspendu selon l'une quelconque des revendications 1 à 5 précédentes, caractérisé en ce que les moyens pour fixer les premiers et seconds profilés au plénum consistent en des couples boulon/écrou (42, 43) réunissant les faces latérales des profilés aux cloisons latérales du plénum.

11. Plafond suspendu selon l'une quelconque des revendications 1 à 9, caractérisé en ce que l'accessoire logé dans le profilé inférieur est un boîtier (30) d'adaptation d'un tube lumineux (29) fermé en conditions normales par un diffuseur horizontal (32) au même niveau que le quadrillage.

12. Plafond suspendu selon la revendication 11, caractérisé en ce que les parois verticales intérieures du profilé inférieur (5, 6) comportent des encoches horizontales superposées (21, 21') auxquelles s'accrochent des ailes (31, 31') dudit boîtier (30) pour permettre un réglage en hauteur dudit tube lumineux (29).

13. Plafond suspendu selon la revendication 11, caractérisé en ce que le tube lumineux est recouvert par une lentille en résine acrylique (33) servant à obturer la face inférieure du profilé inférieur, notamment dans le cas où le tube (29') est monté à un niveau situé plus bas que la face inférieure des plaques filtrantes.

14. Plafond suspendu selon l'une quelconque des revendications 1 à 10, caractérisé en ce que l'accessoire logé dans le profilé inférieur est un extincteur d'incendie par arrosage automatique (60).

15. Plafond suspendu selon l'une quelconque des revendications 1 à 10, caractérisé en ce que le profilé inférieur comporte des moyens d'accrochage pour des parois de cloisonnement (70, 80, 90) de la salle blanche.

16. Plafond suspendu selon l'une quelconque des revendications 1 à 15, caractérisé en ce que deux plénums sont montés juxtaposés sur un couple juxtaposé de deux demi-profilés supérieurs symétriques avec un profilé inférieur.
